# EUROPÄISCHE PATENTSCHRIFT

(11) **EP 0 203 454 B1**
(45) Veröffentlichungstag und Bekanntmachung des Hinweises auf die Patenterteilung: **21.07.1993**
(21) Anmeldenummer: 86106537.3
(22) Anmeldetag: 14.05.1986
(51) Int. Cl.: C21D 9/00, F27B 9/14

(54) **Ofen zur Wärmebehandlung von Werkstücken**
Furnace for heat-treating work pieces
Four pour le traitement thermique de produits

(30) Priorität: 22.05.1985 DE 3518347
(43) Veröffentlichungstag der Anmeldung: 03.12.1986
(73) Patentinhaber: Ruhrgas Aktiengesellschaft, 45117 Essen (DE)
(72) Erfinder: Schalberger, Wolfgang, D-4600 Dortmund (DE)
(74) Vertreter: Zenz, Joachim Klaus, Dipl.-Ing.

(56) Entgegenhaltungen:
- WO-A-84/02390
- GB-A- 908 765
- US-A- 2 530 595
- US-A- 3 469 831

## Beschreibung

Die Erfindung betrifft einen Ofen zur Wärmebehandlung von Werkstücken, bei dem in einem Wärmebehandlungsraum mit einer insbesondere wendelförmigen Transportbahn wenigstens zwei Gruppen von stabförmigen Tragelementen an zwei Trägeranordnungen befestigt sind und die beiden Trägeranordnungen mit den ihnen jeweils zugeordneten Tragelementen sowohl vertikal als auch in Umfangsrichtung der Transportbahn relativ zueinander derart bewegbar sind, daß die Werkstücke entlang der Transportbahn transportiert werden.

Ein Ofen dieser Art ist aus der WO 84/02390 bekannt. Er hat gegenüber herkömmlichen Drehherdöfen erhebliche bauliche und betriebliche Vorteile. Insbesondere ist ein Ofen der gattungsgemäßen Art auch für Gasbehandlungsprozesse, z.B. zum Nitrieren der Werkstücke geeignet, da die Werkstücke insbesondere bei wendelförmigem Verlauf der Transportbahn beliebig langen Verweilzeiten in einer Temperaturhaltezone unterworfen werden können und eine thermische Trennung zwischen Einlauf- und Auslaufstelle problemlos geschaffen werden kann. Ferner läßt sich das Ofenvolumen optimal für die Wärmebehandlung der Werkstücke nutzen, so daß bei gleichem Ofenvolumen ein höherer Durchsatz erzielt werden kann. Der Energieeinsatz ist im Vergleich zu herkömmlichen Ofenausführungen besonders gering.

Der Erfindung liegt die Aufgabe zugrunde, für den Wärmebehandlungsofen der eingangs genannten Art eine konstruktiv einfache Transporteinrichtung zur Verfügung zu stellen, die leicht zu montieren und zu justieren ist und eine zuverlässige Arbeitsweise bei exaktem Bewegungsspiel der relativ zueinander bewegten Teile gewährleistet.

Zur Lösung diser Aufgabe ist erfindungsgemäß vorgesehen, daß die erste Trägeranordnung eine wenigstens eine Ofenwand durchgreifende vertikale Trägerwelle aufweist und daß auf der vertikalen Trägerwelle wenigstens eine fest mit der zweiten Trägeranordnung verbundene Hülse derart gelagert ist, daß die Trägerwelle und die Hülse unter gegenseitiger Führung entlang einer vertikalen Zentralachse relativ zueinander drehbar und verschiebbar sind. Aufgrund dieser erfindungsgemäß vorgesehenen gegenseitigen Führung und Zentrierung der beiden die Werkstücke entlang der kreisringförmigen Transportbahn bewegenden Trägeranordnungen lassen sich die Bewegungsbahnen der stabförmigen Tragelemente beim Einbau der Transporteinrichtung sehr leicht und genau einstellen und die zusammenwirkenden Tragelemente der beiden Trägeranordnungen in den Sollagen zueinander ausrichten. Die voreingestellten Relativlagen und das betriebliche Bewegungsspiel bleiben auch nach längeren Betriebszeiten sehr exakt erhalten. Die gegenseitige Zentrierung und Führung der beiden Trägeranordnungen über die Wellen-Hülsen-Kombination läßt Relativbewegungen der Trägeranordnungen unabhängig voneinander sowohl in Axialrichtung als auch in Umfangsrichtung zu.

Eine besonders raumsparende Ausbildung der ersten Trägeranordnung bei Erhaltung der Führungsfunktion der Trägerwelle und einfacher Montagemöglichkeit der Tragelemente ergibt sich in Weiterbildung der Erfindung dadurch, daß zwei Flansche mit vertikalem Abstand an der Trägerwelle befestigt sind, daß an den beiden Flanschen achsparallele Trägerstangen gehaltert sind und daß an den Trägerstangen im wesentlichen radial nach außen weisende Tragelemente drehfest angebracht sind. Die achsparallelen Trägerstangen sind dabei vorzugsweise einzeln oder paarweise in gleichem Winkelabstand auf einem Kreis um die Zentralachse angeordnet.

Eine ensprechend einfach montierbare, kostengünstige und raumsparende Ausbildung ist in Weiterbildung der Erfindung dadurch gekennzeichnet, daß die der zweiten Trägeranordnung zugeordneten Tragelemente in gleichmäßiger Winkelverteilung um die Zentralachse etwa radial nach innen weisend angeordnet und mit wenigstens einem Trägerkranz verbunden sind, der koaxial zur Zentralachse an der Führungshülse befestigt ist. Vorzugsweise ist dabei vorgesehen, daß eine zweite Führungshülse mit vertikalem Abstand von der ersten Führungshülse auf der Trägerwelle relativ zu dieser drehbar und verschiebbar gelagert und fest mit einem zweiten Trägerkranz verbunden ist und daß die Tragelemente an achsparallelen Trägerstangen drehfest angebracht sind, die an den beiden zueinander ausgerichteten Trägerkränzen gehaltert sind. In dieser Ausführung bilden die beiden koaxialen Trägerkränze zusammen mit den an ihnen gehalterten Trägerstangen ein käfigartiges Gebilde, das die erste Trägeranordnung mit den dieser zugeordneten Tragelementen außen umgibt. Die beiden Führungshülsen der zweiten Trägeranordnung können bei dieser Ausführungsform der Erfindung um einen vorgegebenen axialen Hub relativ zu den innen gelegenen wellenfesten Flanschen der ersten Trägeranordnung verschoben werden.

Ein besonders einfacher Einbau und Ausbau der beiden Trägeranordnungen ist in Weiterbildung der Erfindung dadurch möglich, daß die zweite Trägeranordnung von einem Ofendeckel aus in den Ofeninnenraum abgespannt ist. Der Ofendeckel kann dabei die von der vertikalen Trägerwelle durchgriffene Ofenwand darstellen. Bei Abnahme des Ofendeckels können beide Trägeranordnungen aus dem Ofen herausgehoben und beispielsweise nach Überprüfung oder Durchführung etwaiger Reparaturarbeiten in besonders einfacher Weise wiedereingesetzt werden.

Bei einer bevorzugten Ausführungsform der Erfindung ist die zweite Trägeranordnung im Ofen lagefest gehaltert, während die Trägerwelle zur Ausführung der Relativbewegungen zwischen den beiden Trägeranordnungen sowohl axial verschiebbar als auch drehbar ist und mit Hub- und Drehantrieben kuppelbar ist.

Eine weitere Vereinfachung der Montagemöglichkeit und Erleichterung der Lagejustierungen zwischen den zusammenwirkenden Tragelementen ergibt sich in Weiterbildung der Erfindung dadurch, daß die Tragelemente jeweils mit einem auf eine der Stangen oder ein Stangenpaar aufsteckbaren Fußstück versehen sind. Bei wendelförmiger Transportbahn sind mehrere Tragelemente in Etagen an einer Stange oder einem Stangenpaar vertikal übereinander gehaltert und durch wenigstens ein auf die Stange aufgestecktes, vorzugsweise rohr- oder doppelrohrförmiges Abstandsstück in gegenseitigem Abstand gehalten. Der Etagenabstand der einzelnen Tragelemente kann also durch geeignete Wahl der Länge der Abstandsstücke genau eingestellt werden, wodurch der Justieraufwand bei der Montage der Trägeranordnungen insbesondere im Vergleich zu herkömmlichen Schweißverbindungen wesentlich verringert und eine Änderung der Etagenhöhe zur Anpassung an unterschiedliche Werkstückformen problemlos möglich wird.

Im folgenden wird die Erfindung anhand eines in der Zeichnung schematisch dargestellten Ausführungsbeispiels der Erfindung näher erläutert. Es zeigen:
- Fig. 1: einen Vertikalschnitt durch die Zentralachse des Ofens unter schematischer Darstellung einer besonderen Ausbildung von zwei Trägeranordnungen zum Transport der Werkstücke entlang einer wendelförmigen Transportbahn; und
- Fig. 2: eine schematische Radialschnittansicht entlang der Schnittlinie II-II in Figur 1.

In dem in der Zeichnung dargestellten Wärmebehandlungsofen 1 sind zwei Trägeranordnungen 2 und 3 um eine vertikale Zentralachse 4 zentriert angeordnet. Die beiden Trägeranordnungen 2 und 3 dienen zum Transport der in Figur 1 schematisch dargestellten Werkstücke 5 im Ofeninnenraum 10 von oben nach unten entlang einer die Zentralchse 4 etwa konzentrisch umgebenden wendelförmigen Transportbahn, deren Mittellinie in Figur 2 mit dem strichpunktierten Kreis 6 angegeben ist. Die Beschickung des Ofens erfolgt in dem dargestellten Ausführungsbeispiel durch eine Beschickungsöffnung A in einem Ofendeckel 11; die Entnahme erfolgt durch eine Entnahmeöffnung B am Boden 12 des Ofens 1.

Die erste Trägeranordnung 2 weist eine zur vertikalen Zentralachse 4 koaxiale Trägerwelle 20, zwei in vertikalem Abstand voneinander mit der Trägerwelle 20 fest verbundene Ringflansche 21, 21', an den beiden Flanschen 21, 21' gehalterte, in gleichmäßigem Winkelabstand um die Zentralachse 4 verteilte, vertikale Trägerstangenpaare 22 und auf den Trägerstangenpaaren 22 aufgesteckte, gabelförmige Tragelemente 8 auf. Zwischen den Fußstücken 28 der einzelnen gabelförmigen Trägerelemente 8 sind als Doppelrohre ausgebildete Abstandsstücke 29 auf die Stangenpaare 22 aufgesteckt. Die Vertikalabmessungen der Fußstücke 28 und der dazwischenliegenden Abstandsstücke 29 bestimmen die gleichbleibende Etagenhöhe zwischen übereinanderangeordneten gabelförmigen Trägerelementen 8. Die auf einem Stangenpaar angeordneten Fuß- und Abstandsstücke 28 und 29 liegen unter Schwerkrafteinfluß aufeinander und sind unten durch den trägerwellenfesten Flansch 21 abgestützt. Eines oberen Widerlagers auf den Stangenpaaren 22 bedürfen die in dieser Weise angeordneten Trägerelemente 8 nicht.

Die zweite Trägeranordnung 3 weist untere und obere Führungshülsen 30, 30' auf, die auf der Trägerwelle 20 axial geführt und drehbar gelagert sind. Untere und obere Trägerkränze 31, 31' sind fest mit den Führungshülsen 30, 30' verbunden. Jeder Trägerkranz 31 bzw. 31' ist in dem dargestellten Ausführungsbeispiel nach Art eines Rades ausgebildet, dessen Nabe durch die Führungshülse 30 gebildet ist und dessen Außenring über speichenartige Radialstreben mit der Führungshülse 30 verbunden ist. Die Führungshülsen 30 bzw. 30' sind mit axialem Abstand von den ihnen jeweils benachbarten unteren und oberen Flanschen 21 und 21' angeordnet, wobei die axialen Abstände ausreichend groß bemessen sind, daß die beiden Trägeranordnungen 2 und 3 ihr betriebliches Bewegungsspiel in Richtung der Zentralachse 4 zum Transport der Werkstücke 5 ausführen können.

Zur zweiten Trägeranoardnung 3 gehören ferner achsparallele Trägerstangenpaare 32, die in gleichmäßiger Winkelverteilung und passender räumlicher Zuordnung zu der inneren Trägeranordnung 2 zwischen den beiden Außenringen der beiden Trägerkränze 31 und 31' verspannt gehalten sind. Auf den Trägerstangenpaaren 32 sind die der zweiten Trägeranordnung 3 zugeordneten, ebenfalls gabelförmig ausgebildeten Tragelemente 9 in der gleichen Weise wie bei der ersten Trägeranordnung 2 aufgesteckt, wobei die Etagenhöhe zwischen benachbarten Tragelementen 9 auch hier durch die Vertikalabmessungen der Fußteile 38 der Tragelemente 9 und der auf die Stangenpaare 32 aufgesteckten Distanzstücke 39 bestimmt ist.

Bei dem in Figur 1 dargestellten Ausführungsbeispiel ist die gesamte zweite Trägeranordnung 3 über am oberen Trägerkranz 31' angreifende Anker 35 am Ofendeckel 11 aufgehängt. Die radiale Zentrierung der zweiten Trägeranordnung 3 in Bezug auf die erste Trägeranordnung 2 erfolgt dabei, wie oben gesagt, über die auf der Trägerwelle 20 gleitenden Führungshülsen 30 und 30'. Die zweite Trägeranordnung 3 mit den zugehörigen Tragelementen 9 bleibt im Betrieb stationär. Die zum Transport der Werkstücke 5 erforderlichen Relativbewegungen der Tragelemente 8 und 9 sowohl vertikal als auch in Umfangsrichtung der Transportbahn werden durch entsprechende Bewegung der als Betätigungsstange dienenden Trägerwelle 20 bewirkt, die durch einen in der Zeichnung nicht dargestellten geeigneten Hub- und Drehantrieb angetrieben wird. Die Trägerwelle 20 ist durch eine geeignete Durchführung 13 durch den Ofendeckel 11 nach außen geführt.

In Figur 2 ist die Ausbildung und die Relativlage der zusammenwirkenden inneren und äußeren Tragelemente 8 und 9 veranschaulicht. Die beiden stabförmigen Trägerarme der gabelförmigen Tragelemente 9 der zweiten Trägeranordnung 3 weisen etwa radial einwärts und haben einen größeren Abstand als die beiden radial nach außen weisenden Tragarme der gabelförmigen Tragelemente 8 der ersten Trägeranordnung 2. In der dargestellten Relativlage der Tragelemente 8 und 9 kann die erste Trägeranordnung über die als Betätigungsstange wirkende Trägerwelle 20 relativ zur stationären zweiten Trägeranordnung 3 axial angehoben oder abgesenkt werden, um ein Werkstück 5 von einem Tragelement 9 abzuheben oder auf dieses abzusetzen. Der axiale Hub ist dabei so bemessen, daß am Ende der Hubbewegung die radial nach außen weisenden Tragelemente 8 über den zugehörigen Tragelementen 9 oder unter diesen um einen geeigneten Drehschritt zur nächsten Position gedreht werden können. In dem in Figur 2 dargestellten Beispiel sind jeweils 6 Tragelementenpaare 8 und 9 in einem Winkelabstand von 60° verteilt angeordnet, und jeder Drehschritt der inneren Trägeranordnung 6, bei dem beispielsweise ein Werkstück von dem einen stationären Tragelement 9 zu dessen benachbarten Tragelement 9 überführt wird, schließt einen Drehwinkel von 60° ein. Nach dem Absetzen des Werkstücks auf dem benachbarten äußeren Tragelement 9 wird die erste Trägeranordnung 2 soweit abgesenkt, daß die zugehörigen Tragelemente 8 unter den äußeren Tragelementen 9 in einem entsprechenden gegenläufigen Drehschritt zurückbewegt werden können. (Ein Weiterdrehen in einer Richtung ist wegen des wendelförmigen Verlaufs der Transportbahn 6 bei dem in der Zeichnung dargestellten Ausführungsbeispiel nicht möglich; die Hubbewegung kann nur eine Stufe von einem zum nächstfolgenden äußeren Tragelement 9 ausgleichen). Wie in Figur 2 deutlich zu sehen ist, sind die gabelförmigen Tragelemente 8 bzw. 9 auf den vertikalen Trägerstangenpaaren 22 bzw. 32 drehfest gehalten. Aufgrund der genauen Zentrierung zwischen der als Betätigungsstange dienenden Trägerwelle 20 und den Führungshülsen 30, 30' sind auch die Trägeranordnungen 2 und 3 genau zueinander zentriert, und die gabelförmigen Tragelement 8 und 9 können in einem exakt aufeinander abgestimmten Bewegungsspiel mit relativ geringen Abständen zueinander geführt und bewegt werden.

Die gabelförmigen Tragelemente sind beispielsweise jeweils einstückig aus hitzebeständigem Stahlguß oder auch als Schweißteile hergestellt, oder sie bestehen aus keramischem Material.

## Patentansprüche

1. Ofen zur Wärmebehandlung von Werkstücken, bei dem in einem Wärmebehandlungsraum mit einer insbesondere wendelförmigen Transportbahn wenigstens zwei Gruppen von etwa stabförmigen Tragelementen (8, 9) an zwei Trägeranordnungen (2, 3) befestigt sind und die beiden Trägeranordnungen mit den ihnen jeweils zugeordneten Tragelementen sowohl vertikal als auch in Umfangsrichtung der Transportbahn relativ zueinander derart bewegbar sind, daß die Werkstücke (5) entlang der Transportbahn transportiert werden, dadurch gekennzeichnet, daß die erste Trägeranordnung (2) eine wenigstens eine Ofenwand (11) durchgreifende vertikale Trägerwelle (20) aufweist und daß auf der vertikalen Trägerwelle (20) wenigstens eine fest mit der zweiten Trägeranordnung (3) verbundene Hülse (30, 30') derart gelagert ist, daß die Trägerwelle (20) und die Hülse (30, 30') unter gegenseitiger Führung entlang einer Zentralachse (4) relativ zueinander drehbar und verschiebbar sind.

2. Ofen nach Anspruch 1, dadurch gekennzeichnet, daß zwei Flansche (21, 21') mit vertikalem Abstand an der Trägerwelle (20) befestigt sind, daß an den beiden Flanschen achsparallele Trägerstangen (22) gehaltert sind und daß an den Trägerstangen im wesentlichen radial nach außen weisende Tragelemente (8) drehfest angebracht sind.

3. Ofen nach Anspruch 1 oder 2, dadurch gekennzeichnet, daß die der zweiten Trägeranordnung (3) zugeordneten Tragelemente (9) in gleichmäßiger Winkelverteilung um die Zentralachse (20) etwa radial nach innen weisend angeordnet und mit wenigstens einem Trägerkranz (31, 31') verbunden sind, der koaxial zur Zentralachse (4) an der Führungshülse (30, 30') befestigt ist.

4. Ofen nach Anspruch 3, dadurch gekennzeichnet, daß eine zweite Führungshülse (30') mit vertikalem Abstand von der ersten Führungshülse (30) auf der Trägerwelle (20) relativ zu dieser drehbar und verschiebbar gelagert und fest mit einem zweiten Trägerkranz (31') verbunden ist und daß die Tragelemente (9) der zweiten Trägeranordnung (3) an achsparallelen Trägerstangen (32) drehfest angebracht sind, die an den beiden zueinander ausgerichteten Trägerkränzen (31, 31') gehaltert sind.

5. Ofen nach den Ansprüche 2 und 4, dadurch gekennzeichnet, daß die beiden Führungshülsen (30, 30') soweit voneinander beabstandet sind, daß die über die beiden Trägerkränze (31, 31') und die Trägerstangen (32) verbundenen beiden Führungshülsen (30, 30') der zweiten Trägeranordnung (3) um einen vorgegebenen axialen Hub relativ zu den innen gelegenen wellenfesten Flanschen (21, 21') der ersten Trägeranordnung (2) verschiebbar sind.

6. Ofen nach einem der Ansprüche 1 bis 5, dadurch gekennzeichnet, daß die zweite Trägeranordnung (3) von einem Ofendeckel (11) aus über Anker (35) in den Ofeninnenraum (10) abgespannt ist.

7. Ofen nach einem der Ansprüche 1 bis 6, dadurch gekennzeichnet, daß die zweite Trägeranordnung (3) im Ofen (1) lagefest gehaltert ist und daß die Trägerwelle (20) zur Ausführung der Relativbewegungen zwischen den beiden Trägeranordnungen (2 und 3) sowohl axial verschiebbar als auch drehbar ist und mit Hub- und Drehantrieben kuppelbar ist.

8. Ofen nach einem der Ansprüche 2 bis 7, dadurch gekennzeichnet, daß die Tragelemente (8, 9) jeweils mit einem auf eine Stange oder ein Stangenpaar (22, 32) aufsteckbaren Fußstück (28, 38) versehen sind.

9. Ofen nach Anspruch 8, dadurch gekennzeichnet, daß mehrere Tragelemente (8 bzw. 9) an einer Stange oder einem Stangenpaar (22 bzw. 32) vertikal übereinander gehaltert und durch wenigstens ein auf die Stange oder das Stangenpaar aufgestecktes, vorzugsweise rohrförmiges oder doppelrohrförmiges Abstandsstück (29 bzw. 39) in gegenseitigem Abstand gehalten sind.

10. Ofen nach einem der Ansprüche 1 bis 9, dadurch gekennzeichnet, daß die Tragelemente (8, 9) gabelförmig ausgebildet sind.

11. Ofen nach Anspruch 10, dadurch gekennzeichnet, daß die radial einwärts gerichteten Trägerarme der gabelförmigen Tragelemente (9) der zweiten Trägeranordnung (3) soweit voneinander beabstandet sind, daß sie von den radial nach außen weisenden Tragelementen (8) der ersten Trägeranordnung (2) berührungsfrei durchgriffen werden können.

12. Ofen nach einem der Ansprüche 1 bis 10, dadurch gekennzeichnet, daß die Tragelemente (8, 9) mit zugehörigem Fußteil (28, 38) aus keramischem Werkstoff bestehen.

13. Ofen nach einem der Ansprüche 1 bis 11, dadurch gekennzeichnet, daß die Tragelemente (8, 9) mit zugehörigem Fußteil (28, 38) einteilig aus hitzebeständigem Stahlguß ausgebildet sind.

## Claims

1. A furnace for the heat treatment of workpieces comprising an especially helical-shaped transport path, said transport path being located in a heat-treatment chamber in which at least two groups of roughly bar-shaped support elements (8, 9) are mounted on two support means (2, 3) and the two support means together with the associated support elements are movable relative to each other both vertically and in the circumferential direction of the transport path such that the workpieces (5) are transported along the transport path, characterised in that the first support means (2) has a vertical support shaft (20) extending through at least one furnace wall (11) and that at least one sleeve (30, 30') rigidly connected with the second support means (3) is mounted on the vertical support shaft (20) such that the support shaft (20) and the sleeve (30, 30') can be rotated and moved relative to each other along a central axis (4), the support shaft (20) and the sleeve (30, 30') guiding each other.

2. A furnace according to claim 1, characterized in that two flanges (21, 21') are fixedly mounted in vertically spaced positions on the support shaft (20), that support bars (22) with parallel axes are mounted on said two flanges and that support elements (8) projecting substantially radially outwards are non-rotatably mounted on the support bars.

3. A furnace according to claim 1 or 2, characterized in that the support elements (9) of the second support means (3) are arranged in a uniform angular distribution around the central axis (20), project substantially radially inwards and are connected to at least one support ring (31, 31') which is fastened to the sleeve (30, 30') coaxially to the central axis (4).

4. A furnace according to claim 3, characterized in that a second sleeve (30') vertically spaced with respect to said first mentioned sleeve (30) is mounted on the support shaft (20) rotable around and movable along said support shaft (20) and connected rigidly with a second support ring (31') and that the support elements (9) of the second support means (3) are mounted non-rotatably on support bars (32) with parallel axes, which are attached to the two support rings (31, 31') aligned with respect to each other.

5. A furnace according to claims 2 and 4, characterized in that the two sleeves (30, 30') are spaced at a distance from each other such that the two sleeves (30, 30') of the second support means (3) interconnected by the two support rings (31, 31') and the support bars (32) can be moved by a predetermined axial stroke relative to said interior located shaft-fixed flanges (21, 21') of the first support means (2).

6. A furnace according to any one of claims 1 to 5, characterized in that the second support means (3) is suspended from a furnace cover (11) into the furnace interior (10) by means of anchors (35).

7. A furnace according to any one of claims 1 to 6, characterized in that the second support means (3) is stationarily held in place in the furnace (1) and that the support shaft (20) is both movable in the axial direction and rotable for relative movement between said first and said second support means (2 and 3) and can be coupled with drives for lifting and lowering and for rotation.

8. A furnace according to any one of claims 2 to 7, characterized in that the support elements (8, 9) are each provided with a footing means (28, 38) insertable on a bar or a pair of bars (22, 32).

9. A furnace according to claim 8, characterized in that several support elements (8 or 9) are mounted vertically one above the other on a bar or a pair of bars (22 or 32) and are kept spaced relative to each other by means of at least one preferably tubular or twin-tube shaped spacer means (29 or 39) inserted on the bar or the pair of bars.

10. A furnace according to any one of the claims 1 to 9, characterized in that the support elements (8, 9) are fork-shaped.

11. A furnace according to claim 10, characterized in that the support arms projecting radially inwards of the fork-shaped support elements (9) of the second support means (3) are spaced sufficiently apart from each other so as to allow the support elements (8) of the first support means (2) to penetrate between said arms without touching said arms.

12. A furnace according to any one of the claims 1 to 10, characterized in that the support elements (8, 9) and the associated footing means (28, 38) are made of ceramic material.

13. A furnace according to any one of claims 1 to 11, characterized in that the support elements (8, 9) and the associated footing means (28, 38) are in one piece and are made of heat-resistant steel casting.

## Revendications

1. Four pour le traitement thermique de pièces d'oeuvre, comprenant une voie de transport en particulier hélicoidale, ladite voie de transport étant située dans une chambre de traitement thermique où sont fixés à deux supports (2, 3) au moins deux groupes d'éléments porteurs (8, 9) ayant pratiquement la forme de barreaux, lesdits supports munis de leurs éléments porteurs respectifs pouvont mouvoir l'un par rapport à l'autre tant dans le sens vertical que dans le sens circonférentiel pour transporter les pièces d'oeuvre (5) le long de la voie de transport, caractérisé par le fait que le premier support (2) est muni d'un arbre de support vertical (20) passant à travers d'au moins une paroi du four et que l'arbre de support vertical (20) est muni d'au moins une douille (30, 30') fixée au deuxième support (3) et positionnée de la sorte que l'arbre de support (20) et la douille (30, 30') puissent mouvoir, en se guidant réciproquement, l'un par rapport á l'autre tant dans le sens vertical que dans le sens circonférentiel le long d'un axe central (4).

2. Four selon la revendication 1, caractérisé par le fait que deux brides (21, 21') sont fixées, à une distance verticale, à l'arbre de support (20), que des barres (22) parallèles à l'axe sont logées dans les deux brides et que des éléments porteurs (8) sont installés à fixe contre un mouvement rotatif en principe de manière radiale et montrant vers l'extérieur.

3. Four selon l'une des revendications 1 et 2, caractérisé par le fait que les éléments porteurs (9) attribués au deuxième support (3) sont disposés en forme de cercle autour de l'axe central (4), sous un angle régulier, en direction radiale vers l'intérieur et raccordés avec au moins une couronne porteuse (31, 31') fixée de manière coaxiale par rapport à l'axe central (4) à la douille de guidage (30, 30').

4. Four selon la revendication 3, caractérisé par le fait qu'une deuxième douille de guidage (30') est logée, à une distance verticale de la première douille de guidage (30), sur l'arbre de support (20), pouvant mouvoir par rapport à celui-ci tant dans le sens vertical que dans le sens circonférentiel, et fixée à une deuxième couronne porteuse (31') et que les éléments porteurs (9) du deuxième support (3) sont installés à fixe contre un mouvement rotatif sur des barres porteuses (32) parallèle à l'axe, les barres de support étant logées dans les deux couronnes porteuses (31, 31') alignées l'une par rapport à l'autre.

5. Four selon les revendications 2 et 4, caractérisé par le fait que les deux douilles de guidage (30, 30') sont distantes l'une de l'autre de la sorte que les deux douilles de guidage (30, 30') du deuxième support (3), liées à travers les deux couronnes porteuses (31, 31') et les barres porteuses (32), peuvent être déplacées d'une levée axiale prédéterminée par rapport aux brides fixes contre un mouvement rotatif, situées à l'intérieur, (21, 21') du premier support (2).

6. Four selon l'une des revendications 1 à 5, caractérisé par le fait que le deuxième support (3) est suspendu à l'intérieur du four (10) par une couvercle (11) à l'aide d'encrages (35).

7. Four selon l'une des revendications 1 à 6, caractérisé par le fait que le deuxième support (3) est arrêté dans le four (1) et que l'arbre de support (20) peut être déplacé tant dans le sens axial que circonférentiel pour exécuter les mouvements relatifs entre les deux supports (2, 3) et qu'il peut être coupé à des entraînements des mouvements de levée et de rotation.

8. Four selon l'une des revendications 2 à 7, caractérisé par le fait que les éléments porteurs (8, 9) sont munis de pieds (28, 38) pouvant être mis sur une barre ou une paire de barres (22, 32).

9. Four selon la revendication 8, caractérisé par le fait que plusieurs éléments porteurs (8 resp. 9) sont logés verticalement l'un sur l'autre sur une barre ou une paire de barres porteuses (22 resp. 32) et maintenus à une distance l'un de l'autre par au moins une entretoise (29 resp. 39) de préférence en forme de tube ou de double tube, mise sur la barre ou la paire de barres.

10. Four selon l'une des revendications 1 à 9, caractérisé par le fait que les éléments porteurs (8, 9) sont conçus sous forme de fourchette.

11. Four selon la revendication 10, caractérisé par le fait que les bras des éléments porteurs (9) sous forme de fourchette du deuxième support (3), disposés en direction radiale vers l'intérieur, sont distants les uns des autres de la sorte que les éléments porteurs (8) du premier support (2), disposés en direction radiale vers l'extérieur, puissent passer à travers les premiers sans se toucher.

12. Four selon l'une des revendications 1 à 10, caractérisé par le fait que les éléments porteurs (8, 9) et les pieds correspondants (28, 38) sont en matériau céramique.

13. Four selon l'une des revendications 1 à 11, caractérisé par le fait que les éléments porteurs (8, 9) et les pieds correspondants (28, 38) sont conçus sous forme d'une pièce en fonte réfractaire.
